# FASCICULE DE BREVET EUROPEEN

(11) **EP 0 302 767 B1**
(45) Date de publication et mention de la délivrance du brevet: **06.05.1992**
(21) Numéro de dépôt: 88401700.5
(22) Date de dépôt: 01.07.1988
(51) Int. Cl.: A61H 23/04, A61F 5/34

(54) **Appareil de massage du corps par pressions cycliques**
Vorrichtung zum Massieren des Körpers durch zyklische Druckeinwirkung
Apparatus for massaging the body by cyclic application of pressure

(30) Priorité: 03.07.1987 FR 8710078
(43) Date de publication de la demande: 08.02.1989
(73) Titulaire: Frajdenrajch, Jean, F-31000 Toulouse (FR)
(72) Inventeur: Frajdenrajch, Jean, F-31000 Toulouse (FR)
(74) Mandataire: Barre, Philippe

(56) Documents cités:
- EP-A- 0 190 414
- WO-A-85/01868
- DE-A- 2 753 523
- FR-A- 2 558 922
- GB-A- 2 077 108
- US-A- 4 066 084
- US-A- 4 624 244

## Description

L'invention concerne un appareil de massage de parties du corps, par pressions cycliques séquentielles permettant d'assurer un drainage le long de la ou des parties traitées. Elle s'étend à un distributeur destiné à équiper ledit appareil.

On connaît de nombreux appareils de massage, qui comprennent un accessoire de traitement (cuissarde, ceinture abdominale...) appelé à être disposé au contact d'une partie du corps d'un patient pour réaliser sur celle-ci une succession de compressions locales progressant dans le sens du drainage lymphatique à effectuer. Cet accessoire est généralement composé d'une pluralité de cellules gonflables juxtaposées qui sont successivement gonflées, puis dégonflées selon un cycle défini. On se reportera par exemple aux brevets suivants qui présentent de tels appareils : brevets FR n° 2.511.241, 2.405.708, brevets US n° 4.311.135, 3.167.067, brevets GB n° 2.062.235, 483.111, 2.077.108, brevet DE 2.753.523. Dans ces dispositifs, l'accessoire de massage entoure le membre à traiter et ses cellules gonflables sont reliées par un faisceau de conduits à une installation de distribution d'air comprenant notamment un distributeur rotatif ou à tiroirs ou une pluralité d'électrovannes, cette installation étant apte à délivrer successivement la pression pneumatique vers chaque cellule à travers le conduit qui lui est associé. Toutefois, ces systèmes sont complexes, encombrants et d'utilisation peu pratique, essentiellement en raison de la présence des nombreux conduits pneumatiques nécessaires (un par cellule gonflable) et de la complexité de l'installation de distribution destiné à assurer les séquences de gonflage désirées.

Par ailleurs, il existe des systèmes de bandage adaptés pour appliquer des pressions stables élevées sur un membre afin d'en chasser définitivement le sang avant une intervention chirurgicale (brevet US n° 4.066.684, demande WO 85/01868...). Toutefois, ces appareils ne peuvent en général fonctionner qu'à des pressions relativement élevées et sont inaptes à fonctionner aux pressions de massage habituellement admises. De plus, ils ne travaillent pas de façon cyclique et sont eux-mêmes de structures relativement complexes (en particulier en ce qui concerne leurs distributeurs composés de diverses pièces rapportées : ressorts, pistons, tiges de pistons, billes...). En conséquence ces systèmes n'apportent aucune solution au problème du massage cyclique et de la simplification des appareils de massage existants.

On connait aussi de la demande de brevet FR-A-2 558 922 un distributeur de fluid. De tels distributeurs sont employés dans les engines de pulvérisation agricole et ne conviennent pas à l'utilisation dans des appareils de massage

La présente invention se propose de simplifier considérablement les appareils de massage du type précédemment évoqué et de fournir un appareil de massage possédant un nombre de conduits réduits et des moyens de distribution beaucoup plus simples, tout en étant apte à travailler de façon cyclique aux basses pressions requises par l'action de massage (de l'ordre de 50 à 100 millibars).

Un autre objectif de l'invention est de fournir un appareil autorisant, de façon très souple, un réglage des caractéristiques du massage (valeur des pressions, vitesse du drainage, amplitude de l'onde de pression...).

L'appareil conforme à l'invention pour exécuter un massage de partie du corps par pressions cycliques comprend en combinaison :
. au moins un accessoire de traitement (1) composé de cellules gonflables juxtaposées (8) adaptées pour être disposées au contact de la partie du corps à masser,
. une source d'air comprimé (19, 20) reliée à deux lignes pneumatiques dites de gonflage (23) et de commande (24), la ligne de gonflage (23) étant dotée d'un détendeur (25) pour l'obtention d'une pression de gonflage Pg, cependant que la ligne de commande (24) est dotée d'un détendeur (29) pour l'obtention d'une pression de commande Pc telle que Pc < Pg,
. une unité de pilotage (32) adaptée pour asservir des électrovannes (26, 30) disposées sur les ligne de gonflage (23) et ligne de commande (24) de façon à commander cycliquement l'ouverture et la fermeture desdites électrovannes,
. un conduit de gonflage (2) raccordé à la ligne pneumatique de gonflage (23) et associé à l'accessoire de traitement (1) pour s'étendre le long et à proximité des cellules gonflables (8),
. un conduit de commande (3) raccordé à la ligne pneumatique de commande (24) et associé à l'accessoire de traitement pour s'étendre comme le conduit de gonflage le long et à proximité de celui-ci,
. des distributeurs (4) interposés sur le conduit de gonflage (2) au niveau des cellules gonflables (8) et relié au conduit de commande pour recevoir la pression de fluide de commande (Pc), chaque distributeur associé à une cellule comprenant :
   - un orifice amont (11a) connecté au conduit de gonflage (2) côté amont,
   - un orifice aval (12a) connecté au conduit de gonflage (2) côté aval,
   - un orifice de gonflage (13a) connecté à la cellule gonflable et communiquant avec l'orifice amont (11a),
   - et une membrane d'obturation (17) soumise, d'une part, à la pression locale du fluide de gonflage, d'autre part, à la pression opposée du fluide de commande, ladite membrane étant agencée pour ouvrir la communication entre l'orifice aval (12a) et les orifice amont et orifice de gonflage (11a, 13a), lorsque la pression locale du fluide de gonflage devient supérieure à K fois la pression (Pc) du fluide de commande (où K est un coefficient multiplicateur fonction de la géométrie du distributeur) en vue de permettre un passage du fluide de gonflage vers l'aval et, dans le cas contraire, pour isoler l'orifice aval (12a) par rapport aux orifices amont et orifice de gonflage.

Ainsi, quel que soit le nombre de cellules que l'on désire gonfler successivement, l'appareil comporte uniquement un conduit de gonflage et un conduit de commande. Le conduit de commande reçoit la pression de commande Pc avant que le fluide de gonflage soit distribué : les orifices aval de l'ensemble des distributeurs sont alors obturés puisque la pression de commande Pc qui règne au niveau de ces distributeurs est supérieure à la pression locale de gonflage (pression relative de gonflage nulle avant distribution du fluide de gonflage). Lorsque le fluide de gonflage est distribué à la pression Pg, la première cellule se gonfle à l'exclusion des autres qui sont isolées par les distributeurs ; lorsque, au niveau de cette première cellule, la pression locale de gonflage atteint une pression égale à K.Pc, le distributeur associé à ladite première cellule s'ouvre et le fluide de gonflage est distribué vers la seconde cellule. De proche en proche, les cellules sont ainsi gonflées, assurant un drainage du corps depuis les zones en contact avec la première cellule jusqu'aux zones en contact avec la dernière. L'unité de pilotage assure ensuite la fermeture des électrovannes et le dégonflage des cellules, le fonctionnement se poursuivant de façon cyclique. Comme on le comprendra mieux plus loin, la structure d'un tel appareil (et en particulier celle de ses distributeurs) est adaptée pour fonctionner aux basses pressions appropriées pour réaliser les opérations de massage. Il est à noter que le coefficient K qui dépend de la géométrie du distributeur sera généralement choisi supérieur à 1 mais peut aussi être égal ou inférieur à 1. Il peut être différent d'un distributeur à un autre.

Plusieurs accessoires de traitement peuvent, le cas échéant, être disposés en série en vue d'être gonflés successivement, par exemple une cuissarde et une ceinture abdominale. De même, plusieurs accessoires peuvent être disposés en parallèle de façon que leurs cellules soient gonflées de façon synchrone, par exemple deux cuissardes destinées à s'appliquer autour des deux membranes inférieurs. L'invention peut être appliquée quel que soit le type de l'accessoire : accessoire à cellules situées bout à bout, accessoire à cellules agencées en écailles...

Par ailleurs, selon un mode de réalisation préféré, chacun des distributeurs associés à chacune des cellules gonflables comprend :
- une première chambre avec laquelle communiquent les orifices amont, aval et de gonflage,
- une seconde chambre dotée d'un canal communiquant avec le conduit de commande,
- une membrane séparant lesdites chambres,
- et une portée agencée pour servir d'appui à ladite membrane, de façon que, dans cette position, la membrane isole l'orifice aval des orifices amont et de gonflage.

De tels distributeurs de structure très simple sont peu onéreux et peu encombrants et peuvent être assujettis sans difficulté sur les cellules gonflables.

L'invention s'étend, en tant que tel, à de tels distributeurs susceptibles d'être utilisés dans tous les cas où l'on désire obtenir un gonflage en cascade d'une série d'éléments. Un tel distributeur se caractérisé essentiellement en ce qu'il comprend un corps creux (33) délimitant un compartiment (10) contenant une membrane (17) divisant ledit compartiment en une première chambre (10a) et une seconde chambre (10b) opposée à celle-ci, ledit compartiment étant obturé par un couvercle étanche (14) doté de moyens (15, 16) de raccordement du fluide de commande permettant de délivrer le fluide vers la seconde chambre (10b), ledit distributeur étant caractérisé en ce que :
- le corps en forme générale de T est doté de trois branches tubulaires réalisées d'un seul tenant avec ledit corps et formant des embouts de jonction avec des conduits : une branche amont (11) située sensiblement dans l'alignement d'une branche aval (12) le long d'une direction sensiblement parallèle au plan de la membrane, et une branche dite de gonflage (13) sécante par rapport aux deux autres,
- la branche amont et la branche aval débouchent ensemble dans le compartiment (10) par un lumière commune (18a) entourée d'une portée annulaire (18) agencée au centre de la première chambre (10a) pour servir d'appui à la membrane (17),
- la branche aval (12) est isolée des branche amont et branche de gonflage et communique avec la première chambre (10a) par une lumière (18b) située à la périphérie de la portée (18).

L'invention ayant été exposée dans sa forme générale, d'autres caractéristiques, buts et avantages de celle-ci ressortiront de la description qui suit en référence des dessins annexés, lesquels en présentent à titre d'exemple non limitatif un mode de réalisation ; sur ces dessins qui font partie intégrante de la présente description :
- la figure 1 est une vue schématique d'ensemble d'un appareil de traitement conforme à l'invention, destiné à assurer le massage d'un membre inférieur,
- la figure 2 en est une vue schématique partielle,
- les figures 3a et 3b sont des vues en coupe d'un distributeur associé à une cellule gonflable, respectivement en position fermée et en position ouverte.

L'appareil de massage représenté à titre d'exemple aux figures comprend essentiellement un accessoire de massage 1 adapté pour être appliqué autour d'une jambe, un conduit de gonflage 2 et un conduit de commande 3 s'étendant le long et à proximité de l'accessoire de massage 1, une pluralité de distributeurs tels que 4 interposés sur ces conduits et assujettis sur l'accessoire de massage, et une unité de distribution séquentielle d'air comprimé 5.

L'accessoire de massage 1 est en particulier du type de celui décrit dans le brevet FR n° 85.09764, comprenant deux parois souples 6 et 7 qui sont solidarisées entre elles pour former plusieurs logements juxtaposés dans lesquels sont insérées des poches gonflables étanches 8 en un matériau élastique. La forme de l'ensemble des cellules ainsi constituées est adaptée pour pouvoir se refermer autour du membre à traiter et épouser les contours de celui-ci, des sangles 9, lanières ou moyens équivalents (partiellement représentés) étant prévus pour le maintien de l'accessoire autour du membre.

Bien entendu, tout autre type d'accessoires peut être prévu dans le dispositif de l'invention (en particulier accessoire à cellules agencées en écailles). De même, l'accessoire peut simplement être constitué par deux parois localement soudées pour former les cellules.

Les distributeurs 4 sont, en l'exemple, disposés dans l'alignement les uns des autres au voisinage d'un bord longitudinal de l'accessoire de massage 1.

Un distributeur 4 est assujetti sur chaque cellule 8 de façon à permettre le gonflage de celle-ci. Comme l'illustrent les figures 3a et 3b, ces distributeurs peuvent en particulier être étanchément fixés sur une face de la cellule gonflable ; en l'exemple, cette fixation est réalisée grâce à une pièce de renfort 34, dite tétine, qui est collée sur la paroi souple de la cellule. Cette tétine comporte un logement à tête élargie 34a dans lequel vient s'encliqueter de façon étanche un embout de gonflage 13 du distributeur.

Chaque distributeur 4 en forme générale de T est en l'exemple composé d'un corps creux 33 qui délimite un compartiment 10 et comprend trois branches tubulaires : une branche amont 11, une branche aval 12 située dans l'alignement de la branche amont, et une branche de gonflage 13 orthogonale aux deux autres, situés à l'opposé du compartiment 10. Ces branches sont moulées d'un seul tenant avec le corps 33 (le cas échéant elles peuvent être rapportées et collées dans celui-ci).

Le compartiment 10 est surmonté d'un couvercle étanche 14 qui en l'exemple est vissé dans le corps 33 de façon à obturer le compartiment 10.

Ce couvercle 14 est doté de moyens de raccordement du conduit de commande 3, constitués par deux embouts de jonction mâles 15 et 16 situés sensiblement dans l'alignement l'un de l'autre. Ces embouts sont moulés avec le couvercle 14 (ou le cas échéant rapportés et collés dans celui-ci). Le couvercle 14 est percé d'un canal 14a de façon que la pression Pc du fluide de commande s'établisse dans le compartiment 10.

Ce dernier contient une membrane souple 17 en élastomère ou autre matériau du même type, dont les bords sont étanchément pincés dans le compartiment 10 lors du vissage du couvercle. Cette membrane 17 sépare le compartiment 10 en deux chambres 10a et 10b : elle est soumise sur sa face supérieure à la pression Pc du fluide de commande qui règne dans la chambre 10b et sur sa face inférieure à la pression locale du fluide de gonflage qui règne dans la chambre 10a. Le cas échéant, cette membrane peut être soumise à des forces extérieures exercées soit par un système d'amortissement, soit par un système de ressort, notamment pour éviter les vibrations.

La branche tubulaire amont 11 forme un embout de jonction mâle (délimitant l'orifice amont 11a) et communique avec la branche sécante de gonflage 13 qui elle-même forme un embout de jonction mâle (délimitant l'orifice de gonflage 13a). Ces deux branches 11 et 13 débouchent dans la chambre 10a du compartiment 10 par une lumière 18a entourée d'une portée 18 d'appui de la membrane.

La branche aval 12 forme un embout de jonction mâle (délimitant l'orifice aval 12a) et est isolée des deux premières : elle communique avec la chambre 10a par une lumière 18b située à la périphérie de la portée d'appui 18.

Le conduit de gonflage 2 est raccordé aux branches 11 et 12 (l'arrivée située du côté de l'unité de distribution étant raccordée à la branche amont 11 et le départ situé du côté opposé étant raccordé à la branche aval 12). Le conduit de commande 3 est lui-même raccordé aux embouts de jonction 15 et 16.

Lorsque la membrane 17 est appliquée contre la portée 18, elle se trouve soumise, d'une part, à la pression locale de gonflage sur une section s (définie par la portée 18), d'autre part, à la pression de commande Pc sur une section S (correspondant au diamètre de la membrane). Le rapport S/ₛ est désigné par coefficient multiplicateur K.

Lorsque la pression de commande Pc est établie dans la chambre 10b, le distributeur demeure à l'état fermé tant que la pression locale de gonflage régnant dans les branches 11 et 13 reste inférieure à K.Pc (figure 3a). Dans cette position, la membrane 17 est en appui sur la portée 18 et la branche aval 12 se trouve isolée des branche amont 11 et branche de gonflage 13 : le fluide de gonflage n'est pas transmis vers les cellules situées en aval.

Lorsque la pression de gonflage dans la cellule considérée atteint et dépasse K.Pc, la membrane 17 s'écarte de sa portée et ouvre la communication vers la branche aval 12 (figure 3b). Le fluide de gonflage est délivré vers la cellule suivante. Le gonflage s'effectue ainsi de proche en proche depuis la première cellule de l'accessoire de massage jusqu'à la dernière.

Les conduit de gonflage 2 et conduit de commande 3 sont raccordés à l'unité 5 comportant des moyens de distribution du fluide de gonflage et des moyens de distribution du fluide de commande. En l'exemple représenté à la figure 2, un compresseur 19 alimente en air comprimé haute pression un réservoir 20 équipé d'une soupape de sécurité 21 et d'un manomètre de contrôle 22. Le réservoir 20 est relié à une ligne pneumatique de gonflage 23 et à une ligne pneumatique de commande 24.

La ligne de gonflage 23 à laquelle est raccordé le conduit de gonflage 2 comprend essentiellement un détendeur réglable 25 ramenant la pression à une pression de gonflage Pg, une électrovanne 26 en l'exemple du type à trois voies pour permettre une mise à l'air libre du conduit de gonflage 2, un limiteur de débit 27 et un manomètre de contrôle 28. De plus, un réservoir tampon 35 peut être prévu sur cette ligne de gonflage en vue d'amortir le gonflage des premières cellules, en particulier lorsque celles-ci ont un volume plus faible, comme c'est le cas pour une cuissarde s'étendant au niveau du pied ; ce réservoir 35 peut le cas échéant introduire le temps de retard au gonflage évoqué plus loin.

En l'exemple, le conduit de gonflage 2 est ouvert à son extrémité 2a située en aval de la dernière cellule gonflable de sorte que le dégonflage s'effectue en fin de séquence par cette extrémité et par l'électrovanne 26. Le dégonflage peut le cas échéant être obtenu de façon différente, en particulier par une électrovanne spéciale.

La ligne de commande 24 à laquelle est raccordé le conduit de commande 3 comprend essentiellement un détendeur réglable 29 ramenant la pression à une pression de commande Pc < Pg, une électrovanne 30 du type à trois voies pour permettre une mise à l'air libre du conduit de commande 3, et un manomètre de contrôle 31.

Le conduit de commande 3 est obturé à son extrémité 3a située en aval de la dernière cellule gonflable de sorte que sa mise en pression assure un établissement stable de la pression de commande Pc.

Les électrovannes 26 et 30 sont électriquement asservies à une unité électronique de pilotage 32 adaptée pour commander cycliquement l'ouverture et la fermeture de celles-ci (c'est-à-dire la mise en pression des conduits 2 et 3, et leur mise à l'air libre) ; l'unité 32 est adaptée pour imposer un temps de retard à l'ouverture à l'électrovanne 26 de façon que la pression de commande Pc s'établisse préalablement dans le conduit de commande 3 et les chambres 10b des distributeurs.

La durée des cycles de fermeture/ouverture et le rapport cyclique sont réglés en fonction de la nature du massage à réaliser. Le réglage des pression de sortie du détendeur 25 (pression de gonflage Pg) et pression de sortie du détendeur 29 (pression de commande Pc) permet d'ajuster les caractéristiques de l'onde de compression qui assure le drainage lymphatique (la vitesse de drainage, c'est-à-dire la vitesse de déplacement du front de pression d'une cellule à l'autre, de même que l'amplitude de ce front de pression sont fonctions de la différence Pg - K.Pc).

A la fin de chaque séquence de compression, le conduit de commande 3 est mis hors pression et les cellules se dégonflent par l'extrémité ouverte du conduit 2a et par l'électrovanne 26.

Si la durée de la séquence de gonflage dépasse le temps nécessaire pour gonfler toutes les cellules, l'air s'échappera par le dernier distributeur qui se comporte alors comme une soupape d'échappement, la pression ne pouvant jamais dépasser la pression de commande. Si la durée de la séquence de gonflage est inférieure à la durée nécessaire pour que le gonflage atteigne les dernières cellules, celles-ci ne seront pas gonflées : il est ainsi possible de gonfler seulement une fraction de l'accessoire de massage, le nombre de cellules non gonflées pouvant être réglé par un ajustement de la durée de la séquence de gonflage.

De plus, la portée 18 des divers distributeurs 4 peut avoir un diamètre différent : par un réglage de la section -s- des différents distributeurs, l'on peut faire varier le coefficient multiplicateur K d'un distributeur à l'autre ; les cellules peuvent ainsi être amenées à subir des pressions de gonflage différentes (K.Pc), d'autant plus élevées que le coefficient K de la cellule considérée sera plus élevé. L'invention permet d'effectuer des massages à pressions différentielles adaptées aux zones du corps sur lesquelles s'appliquent les cellules.

Bien entendu, l'ordre de gonflage des cellules est fonction de l'ordre dans lequel elles sont raccordées sur le conduit de gonflage 2. Cet ordre peut être l'ordre de succession géométrique de celles-ci, mais il peut également être différent.

## Revendications

1. Appareil de massage de partie du corps par pressions cycliques, comprenant en combinaison :
. au moins un accessoire de traitement (1) composé de cellules gonflables juxtaposées (8) adaptées pour être disposées au contact de la partie du corps à masser,
. une source d'air comprimé (19, 20) reliée à deux lignes pneumatiques dites de gonflage (23) et de commande (24), la ligne de gonflage (23) étant dotée d'un détendeur (25) pour l'obtention d'une pression de gonflage Pg, cependant que la ligne de commande (24) est dotée d'un détendeur (29) pour l'obtention d'une pression de commande Pc telle que Pc < Pg,
. une unité de pilotage (32) adaptée pour asservir des électrovannes (26, 30) disposées sur les ligne de gonflage (23) et ligne de commande (24) de façon à commander cycliquement l'ouverture et la fermeture desdites électrovannes,
. un conduit de gonflage (2) raccordé à la ligne pneumatique de gonflage (23) et associé à l'accessoire de traitement (1) pour s'étendre le long et à proximité des cellules gonflables (8),
. un conduit de commande (3) raccordé à la ligne pneumatique de commande (24) et associé à l'accessoire de traitement pour s'étendre comme le conduit de gonflage le long et à proximité de celui-ci,
. des distributeurs (4) interposés sur le conduit de gonflage (2) au niveau des cellules gonflables (8) et relié au conduit de commande pour recevoir la pression de fluide de commande (Pc), chaque distributeur associé à une cellule comprenant :
- un orifice amont (11a) connecté au conduit de gonflage (2) côté amont,
- un orifice aval (12a) connecté au conduit de gonflage (2) côté aval,
- un orifice de gonflage (13a) connecté à la cellule gonflable et communiquant avec l'orifice amont (11a),
- et une membrane d'obturation (17) soumise, d'une part, à la pression locale du fluide de gonflage, d'autre part, à la pression opposée du fluide de commande, ladite membrane étant agencée pour ouvrir la communication entre l'orifice aval (12a) et les orifices amont (11a) et orifice de gonflage (13a), lorsque la pression locale du fluide de gonflage devient supérieure à K fois la pression (Pc) du fluide de commande (où K est un coefficient multiplicateur fonction de la géométrie du distributeur) en vue de permettre un passage du fluide de gonflage vers l'aval et, dans le cas contraire, pour isoler l'orifice aval (12a) par rapport aux orifice amont et orifice de gonflage.

2. Appareil de massage selon la revendication 1, dans lequel les détendeurs (25, 29) des ligne de gonflage et ligne de commande sont du type à pression de sortie réglable.

3. Appareil de massage selon l'une des revendications 1 ou 2, dans lequel l'unité de pilotage (32) est une unité électronique adaptée pour commander cycliquement l'ouverture et la fermeture des électrovannes (26, 30) avec un temps de retard à l'ouverture pour l'électrovanne (26) placée sur la ligne de gonflage par rapport à celle de la ligne de commande.

4. Appareil de massage selon la revendication 3, dans lequel le conduit de gonflage (2) s'ouvre à l'air libre en aval (2a) de la dernière cellule gonflable.

5. Appareil de massage selon l'une des revendications 3 ou 4, dans lequel les électrovannes (26, 30) des ligne de gonflage et ligne de commande sont du type à trois voies en vue de permettre de réaliser une mise à l'air libre pour le dégonflage.

6. Appareil de traitement selon l'une des revendications 1, 2, 3, 4 ou 5, dans lequel chaque distributeur (4 ) comprend :
- une première chambre (10a) avec laquelle communiquent les orifices amont (11a), aval (12a) et de gonflage (13a),
- une seconde chambre (10b) dotée d'un canal (14a) communiquant avec le conduit de commande (3),
- la membrane (17) séparant lesdites chambres,
- une portée (18) agencée pour servir d'appui à ladite membrane, de façon que, dans cette position, la membrane isole l'orifice aval (12a) des orifices amont et de gonflage (11a, 13a).

7. Appareil de massage selon la revendication 6, dans lequel chaque distributeur (4) comprend trois branches tubulaires (11, 12, 13) et un compartiment (10) contenant la membrane (17), lesdites branches et ledit compartiment étant agencés de sorte que :
- l'une des branches (11) délimitant l'orifice amont (11a) communique avec la branche sécante (13) délimitant l'orifice de gonflage (13a),
- ces deux branches (11, 13) débouchent dans le compartiment (10) précité par une lumière (18a) entourée par la portée (18) d'appui de membrane,
- la troisième branche (12) délimitant l'orifice aval (12a) est isolée des deux premières et communique avec le compartiment (10) par une lumière (18b) située à la périphérie de la portée (18),
- le compartiment (10) est obturé par un couvercle étanche (14) doté de moyens (15, 16) de raccordement des arrivée et départ du conduit de commande (3), ledit couvercle étant percé du canal (14a) en vue d'amener la pression Pc du fluide de commande à s'établir dans la seconde chambre (10b) du compartiment (10).

8. Appareil de massage selon l'une des revendications 1 à 7, dans lequel l'accessoire de traitement (1) comprend, d'une part, deux parois souples (6, 7) solidarisées entre elles pour former des logements juxtaposés, d'autre part, des poches gonflables étanches (8) insérées dans lesdits logements pour constituer les cellules gonflables.

9. Distributeur de fluide à membrane, piloté par un fluide de commande, comprenant un corps creux (33) délimitant un compartiment (10) contenant une membrane (17) divisant ledit compartiment en une première chambre (10a) et une seconde chambre (10b) opposée à celle-ci, ledit compartiment étant obturé par un couvercle étanche (14) doté de moyens (15, 16) de raccordement du fluide de commande permettant de délivrer le fluide vers la seconde chambre (10b), ledit distributeur étant caractérisé en ce que :
- le corps en forme générale de T est doté de trois branches tubulaires réalisées d'un seul tenant avec ledit corps et formant des embouts de jonction avec des conduits : une branche amont (11) située sensiblement dans l'alignement d'une branche aval (12) le long d'une direction sensiblement parallèle au plan de la membrane, et une branche dite de gonflage (13) sécante par rapport aux deux autres,
- la branche amont et la branche aval débouchent ensemble dans la première chambre (10a) par une lumière commune (18a) entourée d'une portée annulaire (18) agencée au centre de la première chambre (10a) pour servir d'appui à la membrane (17),
- la branche aval (12) est isolée des branche amont et branche de gonflage et communique avec la première chambre (10a) par une lumière (18b) située à la périphérie de la portée (18).

10. Distributeur selon la revendication 9, caractérisé en ce que les trois branches tubulaires (11, 12, 13) sont adaptées pour former des embouts de jonction mâles, cependant que les moyens de raccordement du fluide de commande sont constitués par deux embouts de jonction mâles (15, 16) sensiblement dans l'alignement l'un de l'autre.

## Patentansprüche

1. Vorrichtung zum Massieren eines Teils des Körpers durch zyklische Druckeinwirkung, gemeinsam umfassend :
. mindestens ein Behandlungszusatzgerät (1) bestehend aus aneinander anschließenden aufpumpbaren Zellen (8), die für Anbringung in Berührung mit dem zu massierenden Teil des Körpers konstruiert sind,
. eine mit zwei pneumatischen Leitungen, der sogenannten Aufpumpleitung (23) und der sogenannten Steuerleitung (24), verbundene Druckluftquelle (19, 20), wobei Aufpumpleitung (23) mit einem Druckminderventil (25) versehen ist, um einen Aufpumpdruck Pg zu erzielen, während Steuerleitung (24) mit einem Druckminderventil (29) versehen ist, um einen Steuerdruck Pc zu erzielen, der so beschaffen ist, daß Pc < Pg,
. eine Steuereinheit (32), die zur Steuerung von Magnetventilen (26, 30) konstruiert ist, wobei die besagten Magnetventile an Aufpumpleitung (23) und Steuerleitung (24) so beschaffen sind, daß sie das Öffnen und das Schließen der besagten Magnetventile in zyklischer Form steuern,
. eine Aufpumprohrleitung (2), die mit der pneumatischen Aufpumpleitung (23) verbunden ist und so mit Behandlungszusatzgerät (1) in Verbindung steht, daß sie sich entlang und in Nähe der aufpumpbaren Zellen (8) erstreckt,
. eine Steuerrohrleitung (3), die mit der pneumatischen Steuerleitung (24) verbunden ist und so mit dem Behandlungszusatzgerät in Verbindung steht, daß sie sich ebenso wie die Aufpumprohrleitung entlang und in Nähe der besagten Rohrleitung erstreckt,
. an Aufpumprohrleitung (2) im Berelch der aufpumpbaren Zellen (8) zwischengeschaltete Verteiler (4), die mit der Steuerrohrleitung so verbunden sind, daß sie den Steuerflüssigkeitsdruck (Pc) empfangen, wobei jeder mit einer Zelle in Verbindung stehende Verteiler die folgenden Teile umfaßt :
- eine stromaufwärts gelegene Öffnung (11a), die an der stromaufwärts befindlichen Seite mit Aufpumprohrleitung (2) verbunden ist,
- eine stromabwärts gelegene Öffnung (12a), die an der stromabwärts befindlichen Seite mit Aufpumprohrleitung (2) verbunden ist,
- eine Aufpumpöffnung (13a), die mit der aufpumpbaren Zelle verbunden ist und mit der stromaufwärts gelegenen Öffnung (11a) in Verbindung steht,
- und eine Verschlußmembran (17), die einerseits dem örtlichen Druck der Aufpumpflüssigkeit und andererseits dem entgegengesetzten Druck der Steuerflüssigkeit ausgesetzt ist, wobei die besagte Membran so beschaffen ist, daß sie die Verbindung zwischen der stromabwärts gelegenen Öffnung (12a) und der stromaufwärts gelegenen Öffnung (11a) sowie der Aufpumpöffnung (13a) öffnet, wenn der örtliche Druck der Aufpumpflüssigkeit den Druck (Pc) der Steuerflüssigkeit K-mal übersteigt (wobei K ein von der Geometrie des Verteilers abhängiger Vervielfachungsbeiwert ist), um Durchfluß der Aufpumpflüssigkelt stromabwärts zu gestatten und im gegenteillgen Falle die stromabwärts gelegene Öffnung (12a) von der stromaufwärts gelegenen Öffnung und der Aufpumpöffnung zu trennen.

2. Vorrichtung zum Massieren nach Anspruch 1, bei der die Druckminderventile (25, 29) der Aufpumpleltung und der Steuerleitung der Art mit regelbarem Ausgangsdruck sind.

3. Vorrichtung zum Massieren nach einem der Ansprüche 1 oder 2, bei der Steuereinheit (32) eine elektronische Einheit ist, die so beschaffen ist, daß sie das Öffnen und das Schließen der Magnetventile (26, 30) in zyklischer Form steuert, wobei das Öffnen des an der Aufpumpleitung angeordneten Magnetventils (26) im Verhältnis zu dem des an der Steuerleitung angeordneten Magnetventils verzögert ist.

4. Vorrichtung zum Massieren nach Anspruch 3, bei der Aufpumprohrleitung (2) stromabwärts (2a) von der letzten aufpumpbaren Zelle in die freie Luft führt.

5. Vorrichtung zum Massieren nach einem der Ansprüche 3 oder 4, bei der die Magnetventile (26, 30) der Aufpumpleitung und der Steuerleitung der Art mit drei Wegen sind, so daß sie zum Ablassen des Aufpumpdrucks in die freie Luft hinausführen.

6. Vorrichtung zur Behandlung nach einem der Ansprüche 1, 2, 3, 4 oder 5, bei der jeder Verteiler (4) die folgenden Teile umfaßt :
- eine erste Kammer (10a), mit der die stromaufwärts gelegene Öffnung (11a), die stromabwärts gelegene Öffnung (12a) und die Aufpumpöffnung (13a) in Verbindung stehen,
- eine zweite Kammer (10b), die mit einem mit Steuerrohrleitung (3) in Verbindung stehenden Kanal (14a) versehen ist,
- Membran (17), die die besagten Kammern trennt,
- einen Vorsprung (18), der so beschaffen ist, daß er die besagte Membran so abstützt, daß die Membran in dieser Lage die stromabwärts gelegene Öffnung (12a) von der stromaufwärts gelegenen Öffnung und der Aufpumpöffnung (11a, 13a) trennt.

7. Vorrichtung zum Massieren nach Anspruch 6, bei der jeder Verteiler (4) drei rohrförmige Zweigleitungen (11, 12, 13) und ein Membran (17) enthaltendes Abteil (10) umfaßt, wobei die besagten Zweigleitungen und das besagte Abteil so beschaffen sind,
- daß eine der Zweigleitungen (11), die die stromaufwärts gelegene Öffnung (11a) abgrenzt, mit der Aufpumpöffnung (13a) abgrenzenden und die schneidenden Rohrleitung (13) in Verbindung steht,
- daß diese beiden Zweigleitungen (11, 13) durch eine von Membranabstützvorsprung (18) umgebene Öffnung (18a) in das besagte Abteil (10) münden,
- daß die die stromabwärts gelegene Öffnung (12a) abgrenzende dritte Zweigleitung von den beiden erstgenannten Zweigleitungen getrennt ist und durch eine an der Peripherie des Vorsprungs (18) gelegene Öffnung (18b) mit Abteil (10) in Verbindung steht,
- daß Abteil (10) durch einen dichten Deckel (14) mit Mitteln (15, 16) zum Anschluß des Eingangs und des Ausgangs der Steuerrohrleitung (3) verschlossen ist, wobei Kanal (14a) durch den besagten Deckel führt, um zu bewirken, daß sich der Steuerflüssigkeitsdruck Pc in der zweiten Kammer (10b) des Abteils (10) einstellt.

8. Vorrichtung zum Massieren nach einem der Ansprüche 1 bis 7, bei der Behandlungszusatzgerät (1) einerselts zwei flexible Wände (6, 7) umfaßt, die fest miteinander verbunden sind, so daß sie aneinander anschließende Gehäuse bilden, und andererseits dichte, aufpumpbare Beutel (8), die in die besagten Gehäuse eingefügt werden, um die aufpumpbaren Zellen zu bilden.

9. Durch eine Steuerflüssigkeit gesteuerter Membran-Flüssigkeitsverteiler, umfassend einen ein Abteil (10) abgrenzenden Hohlkörper (33), wobei Abteil (10) eine das besagte Abteil in eine erste Kammer (10a) und eine zweite, dieser gegenüber befindliche Kammer (10b) trennende Membran (17) enthält, und zwar ist das besagte Abteil durch einen dichten Deckel (14) mit Mitteln (15, 16) zum Anschluß der Steuerflüssigkeit verschlossen, so daß die Flüssigkeit in die zweite Kammer (106) gefördert werden kann, wobei der besagte Verteiler dadurch gekennzeichnet ist,
- daß der im allgemeinen T-förmige Körper mit drei rohrförmigen Zweigleitungen versehen ist, wobei die besagten Zweigleitungen integrierend mit dem besagten Körper gefertigt sind und Stutzen zur Verbindung mit den Rohrleitungen bilden, und zwar mit einer stromaufwärts gelegenen Zweigleitung (11), die im wesentlichen mit einer stromabwärts gelegenen Zweigleitung (12) fluchtend entlang einer im wesentlichen zu der Membranebene parallelen Richtung verläuft, sowie mit einer die beiden anderen Zweigleitungen schneidenden Zweigleitung, der sogenannten Aufpumpzweigleitung (13),
- daß die stromaufwärts gelegene Zweigleitung und die stromabwärts gelegene Zweigleitung gemeinsam durch eine von einem ringförmigen Vorsprung (18) umgebene Öffnung (18a) in die erste Kammer (10a) münden, wobei sich der besagte ringförmige Vorsprung in der Mitte der ersten Kammer (10a) befindet und die Aufgabe hat, Membran (17) abzustützen,
- daß die stromabwärts gelegene Zweigleitung (12) von der stromaufwärts gelegenen Zweigleitung und der Aufpumpzweigleitung getrennt ist und durch eine an der Peripherie des Vorsprungs (18) befindliche Öffnung (18b) mit der ersten Kammer (10a) in Verbindung steht.

10. Verteiler nach Anspruch 9, dadurch gekennzeichnet, daß die drei rohrförmigen Zweigleitungen (11, 12, 13) so beschaffen sind, daß sie innere Verbindungsstutzen bilden, während die Mittel zum Anschluß der Steuerflüssigkeit in zwei inneren Anschlußstutzen (15, 16) bestehen, die im wesentlichen miteinander fluchten.

## Claims

1. Apparatus for massaging part of the body by cyclic application of pressure, comprising in combination :
. at least one treatment accessory (1) composed of adjacent inflatable cells (8) so designed as to be placed in contact with the part of the body that is to be massaged,
. a compressed-air source (19, 20) connected with two pneumatic lines, the so-called inflation line (23) and the so-called control line (24), inflation line (23) being endowed with a pressure-reducing valve (25) in order to achieve an inflation pressure Pg, whereas control line (24) is endowed with a pressure-reducing valve (29) in order to achieve a control pressure Pc such that Pc < Pg,
. a control unit (32) so designed as to control solenoid valves (26, 30) arranged on inflation line (23) and control line (24) with a view to controlling in cyclic manner the opening and closing of said solenoid valves,
. an inflation conduit (2) connected with pneumatic inflation line (23) and associated with treatment accessory (1) so as to extend along and in proximity with inflatable cells (8),
. a control conduit (3) connected with pneumatic control line (24) and associated with the treatment accessory so as to extend in the same way as the inflation line along and in proximity with the latter,
. distributors (4) interposed on inflation conduit (2) at the level of inflatable cells (8) and connected with the control conduit so as to receive control-fluid pressure (Pc), each distributor associated with a cell comprising :
- an upstream opening (11a) connected with inflation conduit (2) on the upstream side,
- a downstream opening (12a) connected with inflation conduit (2) on the downstream side,
- an inflation opening (13a) connected with the inflatable cell and communicating with upstream opening (11a),
- and a blocking membrane (17) subject, on the one hand, to the local pressure of the inflation fluid, and, on the other hand, to the opposite pressure of the control fluid, said membrane being so designed as to enable communication between downstream opening (12a) and upstream opening (11a) and inflation opening (13a), whenever the local inflation-fluid pressure becomes higher than K-times control-fluid pressure (Pc) (K being a multiplying coefficient depending on the geometry of the distributor), with a view to enabling the inflation fluid to flow downstream and, in the contrary case, to isolate downstream opening (12a) in relation to the upstream opening and the inflation opening.

2. Apparatus for massaging according to claim 1, in which the pressure-reducing valves (25, 29) of the inflation line and the control line are of the type with controllable output pressure.

3. Apparatus for massaging according to one of claims 1 or 2, in which control unit (32) is an electronic unit so designed as to control in cyclic manner opening and closing of solenoid valves (26, 30), opening of solenoid valve (26) on the inflation line being subject to a time lag in relation to opening of the control line.

4. Apparatus for massaging according to claim 3, in which inflation conduit (2) opens out into the free atmosphere downstream (2a) of the last inflatable cell.

5. Apparatus for massaging according to one of claims 3 or 4, in which solenoid valves (26, 30) of the inflation line and the control line are of the type with three ways, in order to enable their being discharged into the open air with a view to their deflation.

6. Treatment apparatus according to one of claims 1, 2, 3, 4 or 5, in which each distributor (4) comprises :
- a first chamber (10a) with which communicate upstream opening (11a), downstream opening (12a) and inflation opening (13a),
- a second chamber (10b) endowed with a duct (14a) communicating with control conduit (3),
- membrane (17) separating said chambers,
- a projection (18) provided with a view to supporting said membrane so that, in that position, the membrane isolates downstream opening (12a) from the upstream opening and the inflation openings (11a, 13a).

7. Apparatus for massaging according to claim 6, in which each distributor (4) comprises three tubular branches (11, 12, 13) and a compartment (10) containing membrane (17), said branches and said compartment being so designed that :
- one of the branches (11) delimiting upstream opening (11a) communicates with intersecting branch (13) delimiting inflation opening (13a),
- these two branches (11, 13) open out into the above compartment (10) through an opening (18a) surrounded by projection (18) for supporting the membrane,
- the third branch (12) delimiting downstream opening (12a) is isolated from the two preceding ones and communicates with compartment (10) through an opening (18b) located at the periphery of projection (18),
- compartment (10) is blocked by a tight cover (14) endowed with means (15, 16) for connecting the incoming and outgoing ends of control conduit (3), said cover being pierced by duct (14a) in order to cause control-fluid pressure Pc to establish itself in the second chamber (10b) of compartment (10).

8. Apparatus for massaging according to one of claims 1 to 7, in which treatment accessory (1) comprises, on the one hand, two flexible walls (6, 7) firmly connected among themselves so as to form adjacent housings, and on the other hand sealed inflatable pockets (8) inserted into said housing so as to constitute the inflatable cells.

9. Membrane-type fluid-distributor controlled by a control fluid, said distributor comprising a hollow body (33) delimiting a compartment (10) which contains a membrane (17) dividing said compartment into a first chamber (10a) and a second chamber (10b) opposite the latter, whereby said compartment is blocked by a tight cover (14) endowed with means (15, 16) for connecting the control fluid so as to deliver the fluid to second chamber (10b), said distributor being characterised in that :
- the body, the general shape of which is that of a T, is endowed with three tubular branches made integrally with said body and forming sockets for junction with the lines: an upstream branch (11) situated substantially in alignment with a downstream branch (12) along a direction substantially parallel to the plane of the membrane, and a so-called inflation branch (13) intersecting the two other branches,
- the upstream branch and the downstream branch open out jointly into first chamber (10a) through a common opening (18a) surrounded by an annular projection (18) provided at the centre of first chamber (10a) with a view to supporting membrane (17),
- downstream branch (12) is isolated from the upstream branch and the inflation branch and communicates with first chamber (10a) through an opening (18b) situated at the periphery of projection (18).

10. Distributor according to claim 9, characterised in that the three tubular branches (11, 12, 13) are so designed as to constitute male junction sockets whereas the means for connecting control fluid are constituted by two male junction sockets (15, 16) substantially aligned with one another.
